# EUROPÄISCHE PATENTSCHRIFT

(11) **EP 3 882 420 B1**
(45) Veröffentlichungstag und Bekanntmachung des Hinweises auf die Patenterteilung: **14.02.2024**
(21) Anmeldenummer: 20164311.1
(22) Anmeldetag: 19.03.2020
(51) Int. Cl.: E05B 83/12, E05B 81/04

(54) **AUFBAU EINES NUTZFAHRZEUGS MIT TÜRVERSCHLUSSSYSTEM**
UTILITY VEHICLE BODY WITH DOOR LOCKING SYSTEM
CONSTRUCTION D'UN VÉHICULE UTILITAIRE DOTÉE D'UN SYSTÈME DE FERMETURE DE PORTE

(30) Priorität: 18.03.2020 DE 102020107499
(43) Veröffentlichungstag der Anmeldung: 22.09.2021
(73) Patentinhaber: Schmitz Cargobull AG, 48341 Altenberge (DE)
(72) Erfinder: Beelmann, Reinhard, 45721 Haltern am See (DE); Lannoije, Marnix, 48341 Altenberge (DE)
(74) Vertreter: Cohausz & Florack

(56) Entgegenhaltungen:
- EP-A1- 2 993 286
- WO-A1-2005/103422
- DE-A1- 10 150 122
- US-A1- 2020 011 097

## Beschreibung

Die Erfindung betrifft einen Aufbau eines Nutzfahrzeugs, insbesondere eines Lastkraftwagens, Anhängers oder Sattelaufliegers, mit einem Rückwandrahmen und einer Rückwandtür, wobei die wenigstens eine Rückwandtür in der geschlossenen Stellung in dem Rückwandrahmen gehalten ist.

Nutzfahrzeuge sind in unterschiedlichen Ausgestaltungen, etwa in Form von Lastkraftwagen, Anhängern oder Sattelaufliegern, bekannt. Dabei sind die Nutzfahrzeuge unabhängig von ihrer Ausgestaltung insbesondere für den Transport von Gütern, also der zu transportierenden Ladung, überwiegend im öffentlichen Straßenverkehr vorgesehen. Zu diesem Zweck weisen die bekannten Nutzfahrzeuge ein Chassis, ein mit dem Chassis verbundenes Fahrwerk und einen von dem Chassis getragenen Aufbau auf, welcher einen Laderaum bereitstellt für die Aufnahme der zu transportierenden Ladung. So sind beispielsweise Planenaufbauten bekannt, die wenigstens eine Plane zum Verschließen wenigstens einer Seite und/oder eines Dachs des Planenaufbaus aufweisen. Wenn eine Plane entlang einer Seitenwand verschoben werden kann, spricht man auch von sogenannten Curtainsidern.

Im Gegensatz dazu sind bei sogenannten Kofferaufbauten die Seitenwände und das Dach durch feste Wände verschlossen. Zudem ist rückwärtig ein Rückwandrahmen vorgesehen, an dem zwei Rückwandtüren gehalten und in dem in der geschlossenen Stellung der Rückwandtüren die Rückwandtüren aufgenommen sind. Gegenüber von dem Rückwandrahmen ist eine Stirnwand vorgesehen. Dabei können entsprechende Stirnwände und Rückwände in gleicher Weise bei Planenaufbauten und bei Kofferaufbauten vorgesehen sein.

Bei Kofferaufbauten können die Seitenwände, das Dach, die Stirnwand, der Boden und/oder die Rückwandtüren in Form von mehrschichtigen Paneelen aufgebaut sein, die äußere strukturgebende Decklagen und dazwischen eine Kernlage aus geschäumtem Kunststoff umfassen. Die entsprechenden Decklagen können bedarfsweise selbst jeweils mehrlagig ausgebildet sein und dienen der Aussteifung der Paneele, weshalb die Decklagen meist wenigstens eine Schicht aus einem Metall und/oder einem faserverstärkten Kunststoff aufweisen.

Da die Kofferaufbauten geschlossen sind, werden Kofferaufbauten in besonderem Maße für den Transport von feuchtigkeitsempfindlichen Gütern, also den sogenannten Trockentransport, verwendet. Da die etwaig vorgesehene Kernlage aus einem geschäumten Kunststoff eine hohe thermische Isolation bereitstellen kann, sind entsprechende Kofferaufbauten insbesondere auch für den Transport von temperaturempfindlichen Gütern, also beispielsweise für den sogenannten Kühltransport, geeignet.

Die Rückwand ist in beiden Fällen meist durch zwei als Flügeltüren ausgebildete Rückwandtüren verschlossen, durch die der Laderaum von hinten beladen werden kann. Hierzu sind die Rückwandtüren von einer geschlossenen Stellung in eine geöffnete Stellung schwenkbar. Um die Rückwandtüren während der Fahrt geschlossen zu halten und einen unbefugten Zugang zum Laderaum des Nutzfahrzeugaufbaus zu vermeiden, weisen die Rückwandtüren regelmäßig Verriegelungsstangen auf, die sich oben und unten über die Rückwandtüren hinaus erstrecken und die mit den überstehenden Abschnitten an dem oberen und dem unteren Querträger des Rückwandrahmens arretiert werden können. Diese Verriegelungsstangen können jedoch nur bedingt vor einem Einbruch schützen, selbst wenn diese Verriegelungsstangen mit einem Schloss versehen werden. Dieses Schloss kann mit verhältnismäßig geringem Aufwand geöffnet werden. Des Weiteren kann die Montage des Schlosses vergessen oder wenigstens von dem Fahrer des Nutzfahrzeugs geöffnet werden.

Es wurden daher ergänzende Türverschlusssysteme entwickelt, die ein unbefugtes Öffnen des Nutzfahrzeugs verhindern sollen. Diese können rein mechanisch ausgebildet sein oder mit einem Elektromotor betätigt werden. Ein Aufbau eines Nutzfahrzeugs gemäß dem Oberbegriff von Anspruch 1, mit einem elektromotorisch betätigtem Türverschlusssystem, wird beispielsweise von US 2020/011097 A1 offenbart.

Die Betätigung mit einem Elektromotor hat dabei den Vorteil, dass diese über eine Steuereinheit erfolgen kann. Die Steuereinheit kann dann dafür sorgen, dass das Nutzfahrzeug nur bei verriegeltem Türverschlusssystem bewegt werden kann, dass während des Betriebs des Nutzfahrzeugs an eine zentrale Überwachungseinheit Signale gesendet werden, die Auskunft über den Status des Türverschlusssystem geben, dass das Entriegeln des Türverschlusssystems nur in einem bestimmten räumlichen Gebiet freigegeben wird und/oder dass der Fahrer des Nutzfahrzeugs das Türverschlusssystems nicht oder wenigstens nicht alleine entriegeln kann.

Diese Türverschlusssysteme weisen jedoch Nachteile auf. So können die Türverschlusssysteme Kältebrücken bilden und/oder die Isolationswirkung des Nutzfahrzeugs nachhaltig verringern. Andere Türverschlusssysteme sind aufwendig in der Handhabung oder bieten nur einen recht beschränkten Schutz gegenüber einem Aufbrechen.

Daher liegt der vorliegenden Erfindung die Aufgabe zugrunde, den Aufbau der eingangs genannten und zuvor näher beschriebenen Art derart auszugestalten und weiterzubilden, dass ein sicherer Schutz gegenüber einem Aufbrechen des Nutzfahrzugs sichergestellt werden kann, ohne nennenswerte Nachteile gegenüber konventionellen Aufbauten ohne zusätzliche Türverschlusssysteme in Kauf nehmen zu müssen.

Diese Aufgabe ist bei einem Aufbau nach dem Oberbegriff von Anspruch 1 dadurch gelöst, dass eine Fügeverbindung zwischen dem Türverschlussgehäuse und der Rückwandtür vorgesehen ist, die wenigstens ein sich wenigstens im Wesentlichen über die gesamte Dicke der Rückwandtür erstreckendes Fügemittel aus Kunststoff oder faserverstärktem Kunststoff aufweist.

Erfindungsgemäß ist mithin ein Türverschlussgehäuse vorgesehen, dass an der Außenseite bzw. der Rückseite der Rückwandtür angeordnet ist. Damit entfällt beispielsweise eine Integration des Türverschlussgehäuses in die Rückwandtür selbst, deren Isolationswirkung dadurch ohne weitere Gegenmaßnahmen herabgesetzt werden würde. Auch ist eine Anordnung des Türverschlussgehäuses im Laderaum entbehrlich, was zu einem verringerten Ladevolumen und zu einer Beeinträchtigung des Beladens führen würde. Des Weiteren ist vorgesehen, dass ein Elektromotor und wenigstens ein Riegelelement jeweils wenigstens teilweise in dem Türverschlussgehäuse aufgenommen sind. Dies vereinfacht nicht nur die Handhabung des entsprechenden Türverschlusssystems, sondern ermöglicht auch zusätzliche Sicherheitsmerkmale zur weiteren Verbesserung des Schutzes gegenüber einem Aufbrechen des Nutzfahrzeugs. Zur faktischen Verriegelung der Rückwandtür durch das Türverschlusssystem ist an dem Rückwandrahmen des Nutzfahrzeugs wenigstens eine Riegelaufnahme vorgesehen. Die wenigstens eine Riegelaufnahme dient dabei der formschlüssigen Aufnahme des wenigstens einen Riegelelements, wenn sich dieses in der Verriegelungsstellung befindet. Mit dem Riegelelement in der Verriegelungsstellung ist ein Aufbrechen der Rückwandtür nur mit erheblicher Beschädigung des Nutzfahrzeugs möglich.

Bei einer ersten besonders bevorzugten Ausgestaltung der Erfindung ist der Aufbau als Kofferaufbau ausgebildet. Bei derartigen Aufbauten kommen die Vorteile der Erfindung in besonderem Maße zum Tragen, da der Laderaum von Kofferaufbauten durch deren grundsätzliche Struktur bereits recht gut gegenüber einem Einbruch geschützt ist. Grundsätzlich wäre es aber denkbar, auch Planenaufbauten durch zusätzliche Einrichtungen im Bereich der wenigstens einen Plane so zuverlässig zu verschließen, dass ein Türverschlusssystem an einer Rückwandtür auch eines Planenaufbaus zu einem deutlich höheren Schutz gegenüber einem Einbruch in den Laderaum des Nutzfahrzeugs führt.

Wenn die wenigstens eine Riegelaufnahme an der Rückseite des Rückwandrahmens vorgesehen ist, ist diese leicht zu montieren und wird weder der Rückwandrahmen noch der Boden des Aufbaus geschwächt, sofern zusätzlich keine ausgleichenden Maßnahmen ergriffen werden.

Eine besonders stabile und widerstandsfähige Verriegelung der Rückwandtür über das Türverschlusssystems kann erreicht werden, wenn die wenigstens eine Riegelaufnahme an einem unteren Querträger des Rückwandrahmens vorgesehen ist. Der untere Querträger ist meist ohnehin sehr massiv und stabil ausgebildet, so dass der Querträger hohe Kräfte aufnehmen und ableiten kann. Dabei bietet es sich weiter an, wenn der untere Querträger dem Ladeboden zugeordnet ist, insbesondere den Ladeboden teilweise trägt. Der Querträger kann so mehrere Funktionen übernehmen, so dass ein Synergieeffekt erzielt werden kann. Zudem sind entsprechende Querträger besonders stabil und widerstandsfähig ausgebildet, so dass eine zusätzliche Verstärkung des Querträgers bedarfsweise unterbleiben kann.

Wenn das Türverschlussgehäuse an einem unteren Rand der Rückwandtür vorgesehen ist, kann diese einem möglichen Einbruch in den Laderaum des Nutzfahrzeugs besonders gut entgegenwirken, da es dort besonders zweckmäßig wäre, die Rückwandtür aufzuhebeln. Dabei können Manipulierungsversuche an dem Türverschlusssystem besonders effektiv unterbunden werden, wenn das Türverschlussgehäuse über den unteren Rand der Rückwandtür gegenüber der Rückwandtür übersteht. Entsprechenden Manipulationsversuchen steht mithin das Türverschlussgehäuse im Wege.

Alternativ oder zusätzlich kann die wenigstens eine Riegelaufnahme in der geschlossenen Stellung der Rückwandtür wenigstens teilweise in dem Türverschlussgehäuse aufgenommen sein. Auch dadurch kann eine Manipulation des Türverschlusssystems erschwert werden, weil die Zugänglichkeit der wenigstens einen Riegelaufnahme durch das Türverschlussgehäuse erschwert oder gar unterbunden wird.

Manipulationen am Türverschlusssystem werden erfindungsgemäß dadurch vermieden, dass das Türverschlussgehäuse von der dem Laderaum zugewandten Seite der Rückwandtür mit der Rückwandtür gefügt ist. Dabei kann der Einfachheit halber eine Verschraubung gewählt werden. Die Verbindung des Türverschlussgehäuses und der Rückwandtür kann folglich nicht von außen gelöst werden, so dass keine besonderen Maßnahmen zur Sicherung der Verbindung gegenüber einem unbefugten Lösen ergriffen werden müssen. Damit die Fügeverbindung nicht zu einer Kältebrücke im Bereich der Isolierung führt und dennoch das Türverschlussgehäuse zuverlässig an der Rückwandtür hält, weist die Fügeverbindung zwischen dem Türverschlussgehäuse und der Rückwandtür erfindungsgemäß wenigstens ein sich wenigstens im Wesentlichen über die gesamte Dicke der Tür erstreckendes Fügemittel aus Kunststoff oder einem faserverstärkten Kunststoff auf.

Dieses leitet Wärme entsprechend schlecht, wobei die Wärmeleitung durch die Wahl des Kunststoffs und die Form des Fügemittels noch weiter herabgesetzt werden kann. Gleichzeitig kann sich das Fügemittel über wenigstens im Wesentlichen die ganze Dicke der Rückwandtür an der Rückwandtür abstützen, so dass das Fügemittel große Kräfte aufnehmen und an die Rückwandtür ableiten kann.

Hierbei bietet es sich beispielsweise aus Gründen der Stabilität an, wenn das wenigstens eine Fügemittel als Hülse ausgebildet ist. Zudem kann im Falle einer Hülse in der Hülse eine mit dem Türverschlussgehäuse verbundene Schraube teilweise vorgesehen bzw. teilweise aufgenommen sein. Dies führt zu einer weiteren Aussteifung der Verbindung zwischen dem Türverschlussgehäuse und der Rückwandtür. Dies gilt insbesondere dann, wenn sich die Schraube an der Hülse abstützt.

Um eine stabile und haltbare Schraube verwenden zu können, ohne dass sich deren Wärmeleitung nachteilig bemerkbar macht, kann vorgesehen sein, dass sich die Schraube in einer Richtung senkrecht zur Rückwandtür über wenigstens 20%, vorzugsweise 40%, insbesondere wenigstens 60 % der Dicke der Rückwandtür von einer dem Laderaum zugeordneten Innenlage der Rückwandtür beabstandet ist. Alternativ oder zusätzlich lässt sich dies erreichen, wenn die Schraube einen der Außenseite der Rückwandtür zugeordneten Außenlage der Rückwandtür zugeordneten Schraubenkopf aufweist. Auf die jeweilige Weise ist ein nicht unerheblicher bzw. ausreichender Teil der Dicke der Rückwandtür frei von der Schraube, die damit nur sehr bedingt Wärme in den Laderaum weiterleiten kann.

Die Isolationswirkung lässt sich dabei noch weiter steigern, wenn das wenigstens eine Fügemittel wenigstens abschnittsweise über seine Längserstreckung senkrecht zur Rückwandtür mit einem Kunststoff, insbesondere einem geschäumten Kunststoff, gefüllt ist. Der geschäumte Kunststoff weist dabei noch eine geringere spezifische Wärmeleitfähigkeit auf als das Fügemittel selbst. Dabei ist die entsprechende Verwendung des geschäumten Kunststoffs dann besonders zweckmäßig, wenn das Fügemittel wenigstens im Wesentlichen zwischen dem Schraubenkopf und der Innenlage der Rückwandtür mit Kunststoff, insbesondere einem geschäumten Kunststoff, ausgefüllt ist.

Um Manipulationen des Türverschlusssystems vorzubeugen, kann das Türverschlussgehäuse wenigstens im Wesentlichen aus Metall, vorzugsweise aus Stahl, insbesondere aus Edelstahl gefertigt ein. Das Türverschlussgehäuse kann so nur mit sehr hohen Kräften beschädigt oder von der Rückwandtür entfernt werden. Solche Kräfte lassen sich aber ohne besondere Werkzeuge nur schwerlich aufbringen.

Grundsätzlich reicht es aus, wenn eine Rückwandtür das Türverschlusssystem aufweist, wenn die andere Rückwandtür in der geschlossenen Stellung der Rückwandtüren so vorgesehen ist, dass sie von der geschlossenen anderen Rückwandtür durch einen Formschluss an einem Öffnen gehindert wird. Dann muss erst die eine Rückwandtür geöffnet werden, bevor überhaupt die andere Rückwandtür geöffnet werden kann. Somit reicht es aus, die eine Rückwandtür über ein entsprechendes Türverschlusssystem mit einem Türverschlussgehäuse der genannten Art zuverlässig zu verriegeln. Die beiden Rückwandtüren lassen sich dann beide nicht oder nur mit unverhältnismäßigem Aufwand öffnen. Mit anderen Worten können zwei Rückwandtüren jeweils derart in der geschlossenen Stellung vorgesehen sein, dass die eine, kein Türverschlussgehäuse aufweisende Rückwandtür von der anderen, das Türverschlussgehäuse aufweisenden Rückwandtür formschlüssig in der geschlossenen Stellung gehalten wird.

Zur Spannungsversorgung und/oder zur Ansteuerung des Elektromotors kann der Elektromotor mit wenigstens einer Leitung verbunden sein, die bedarfsweise von außerhalb der Rückwandtür durch die Rückwandtür bis zum Elektromotor verlaufen kann. Hier bietet es sich auch zur Vermeidung von Manipulationen oder versehentlichen Beschädigungen des Türverschlusssystems an, wenn die wenigstens eine Leitung wenigstens teilweise in einer Kernlage der Rückwandtür verläuft und/oder in einer Kernlage einer Seitenwand verläuft.

Zusätzlich oder alternativ kann die Leitung zum Zwecke einer einfachen und zuverlässigen Montage über eine Steckverbindung im Verbindungsbereich zwischen der Rückwandtür und dem Türverschlussgehäuse mit dem Elektromotor verbunden sein. Dabei bietet es sich hinsichtlich einer einfachen und zuverlässigen Montage der Leitung bedarfsweise an, dass die Steckverbindung wenigstens im Wesentlichen in einer Kernlage der Rückwandtür oder wenigstens im Wesentlichen in dem Türverschlussgehäuse angeordnet ist.

Eine zuverlässige Sicherung der Rückwandtür gegenüber einem Aufbrechen kann bedarfsweise dadurch erreicht werden, dass das Türverschlussgehäuse nahe oder angrenzend an eine sich vertikal bis über die gesamte Höhe der Rückwandtür und sowohl oben als auch unten darüber hinaus erstreckende Verriegelungsstange zum Verriegeln mit dem oberen Querträger und dem unteren Querträger des Rückwandrahmens angeordnet ist. Alternativ oder zusätzlich kann dieser Erfolg auch dadurch erreicht werden, dass das Türverschlussgehäuse nahe oder angrenzend an einem Handgriff, insbesondere unterhalb des Handriffs, zum Verriegeln und Entriegeln der Verriegelungsstange mit dem oberen Querträger und dem unteren Querträger des Rückwandrahmens durch Drehen der Verriegelungsstange angeordnet ist. Durch diese Anordnung sind beispielsweise besonders hohe Kräfte erforderlich, um die Rückwandtür aufzuhebeln. Solche Kräfte sind aber ohne besonderes Werkzeug nicht ohne Weiteres aufzubringen.

Nachfolgend wird die Erfindung anhand einer lediglich ein Ausführungsbeispiel darstellenden Zeichnung näher erläutert. In der Zeichnung zeigt
- Fig. 1: ein erfindungsgemäßes Nutzfahrzeug und eine Zugmaschine in einer perspektivischen Ansicht,
- Fig. 2A-B: ein Detail der Rückwand des Nutzfahrzeugs aus Fig. 1 mit einem Türverschlusssystem in einer Freigabestellung und einer Verriegelungsstellung jeweils in einer teilweise geschnittenen, perspektivischen Ansicht von hinten und
- Fig. 3: das Detail der Rückwand aus der Fig. 2 in einer Schnittansicht quer zur Rückwandtür.

In der Fig. 1 ist ein Nutzfahrzeug 1 in Form eines Sattelaufliegers mit einem Aufbau 2 in Form eines Kofferaufbaus dargestellt. Das Nutzfahrzeug 1 wird von einer Zugmaschine 3 gezogen. Der Aufbau 2 des Nutzfahrzeugs 1 weist eine feste Stirnwand 4, ein festes Dach 5, feste Seitenwände 6 und feste Rückwandtüren 7,8 im Bereich der Rückwand 9 auf. Die Rückwand 9 des Aufbaus 2 wird durch einen umlaufenden Rückwandrahmen 10 und zwei die Öffnung des Rückwandrahmens 10 verschließende Rückwandtüren 7,8 gebildet, die über Scharniere 11 an dem Rückwandrahmen 10 angeschlagen sind. Die Rückwandtüren 7,8 können über die Scharniere 11 zwischen einer geöffneten Stellung, in der der Laderaum des Aufbaus 2 des Nutzfahrzeugs 1 zum Be- und Entlanden über den Rückwandrahmen 10 zugänglich ist, und einer geschlossenen Stellung, in der die Öffnung des Rückwandrahmens 10 durch die Rückwandtüren 7,8 verschlossen ist, hin und her geschwenkt werden. Die Seitenwände 6, das Dach 5, die Stirnwand 4 und/oder die Rückwandtüren 7,8 können in Form von mehrschichtigen Paneelen aufgebaut sein, die äußere strukturgebende Decklagen und dazwischen eine Kernlage aus geschäumtem Kunststoff umfassen. Die entsprechenden Decklagen können bedarfsweise selbst jeweils mehrlagig ausgebildet sein und dienen der Aussteifung der Paneele, weshalb die Decklagen meist wenigstens eine Schicht aus einem Metall und/oder einem faserverstärkten Kunststoff aufweisen.

In der Fig. 1 sind die Rückwandtüren 7,8 in der geschlossenen Stellung dargestellt. Um die Rückwandtüren 7,8 in der geschlossenen Stellung zu arretieren, so dass die Rückwandtüren 7,8 nicht versehentlich in die geöffnete Stellung geschwenkt werden können, ist an den Rückwandtüren 7,8 jeweils wenigstens eine Verriegelungsstange 12 vorgesehen. Bei dem dargestellten und insoweit bevorzugten Aufbau 2 sind jeder Rückwandtür 7,8 zwei Verriegelungsstangen 12 zugeordnet. Es kann den Rückwandtüren 7,8 aber auch jeweils eine andere Anzahl an Verriegelungsstangen 12 zugeordnet sein. Die Verriegelungsstangen 12 stehen unten und oben gegenüber der jeweiligen Rückwandtür 7,8 vor und können mit den entsprechenden Abschnitten der Verriegelungsstangen 12 formschlüssig mit dem unteren Querträger 13 und dem oberen Querträger 14 des Rückwandrahmens 10 verbunden sein, die über seitliche Eckrungen 15 verbunden sein können. Zum Öffnen der Rückwandtüren 7,8 kann der Formschluss der Verriegelungsstangen 12 mit dem unteren Querträger 13 und dem oberen Querträger 14 des Rückwandrahmens 10 durch Drehen der Verriegelungsstangen 12 gelöst werden. Zum Drehen der Verriegelungsstangen 12 sind an den Verriegelungsstangen 12 Handgriffe 16 vorgesehen.

Bei dem dargestellten und insoweit bevorzugten Aufbau 2 des Nutzfahrzeugs 1 sind die Rückwandtüren 7,8 so vorgesehen, dass erst die linke Rückwandtür 7 geschlossen werden muss, bevor die rechte Rückwandtür 8 geschlossen werden kann. Die rechte Rückwandtür 8 hält in der geschlossenen Stellung die linke Rückwandtür 7 infolge eines Formschlusses zwischen den beiden Rückwandtüren 7,8 ebenfalls in der geschlossenen Stellung. Erst wenn die rechte Rückwandtür 8 wenigstens teilweise geöffnet worden ist, wird der entsprechende Formschluss aufgehoben und kann die linke Rückwandtür 7 ebenfalls geöffnet werden. Aus diesem Grund und zum Vermeiden eines unbefugten Öffnens der Rückwandtüren 7,8 ist an der rechten Rückwandtür 8 zugeordnet ein Türverschlusssystem 17 vorgesehen. Das Türverschlusssystem 17 ist dabei nicht so leicht und/oder nicht für dieselben Personen zu öffnen wie die Verriegelungsstangen 12, die bedarfsweise mit mechanischen Schlössern gegenüber einem unbefugten Öffnen gesichert werden können. Die Schlösser können aber von jeder Person geöffnet werden, welche im Besitz des entsprechenden Schlüssels ist. Zudem sind die entsprechenden Schlösser leicht zu überwinden bzw. zu zerstören. Dies gilt nicht in gleicher Weise auch für das zusätzlich vorgesehene Türverschlusssystem 17. Dieses ist nur mit einem sehr hohen Aufwand unbefugt zu öffnen. Außerdem kann der Personenkreis, der Ort der Öffnung und/oder die Zeit der Öffnung des Türverschlusssystems 17 problemlos beschränkt werden, da es sich bei dem Türverschlusssystem 17 um ein motorisch betriebenes Türverschlusssystem 17 handelt.

Das Türverschlusssystem 17 weist an der Rückseite einer Rückwandtür 8 ein Türverschlussgehäuse 18 auf. Das Türverschlussgehäuse 18 ist dabei dem unteren Rand der entsprechenden Rückwandtür 8 zugeordnet. Dabei ist das Türverschlussgehäuse 18 und damit auch die entsprechende Verriegelung zwischen der Rückwandtür 8 und dem Rückwandrahmen 10 angrenzend oder nahe einer Verriegelungsstange 12 angeordnet, und zwar insbesondere angrenzend oder nahe der Verriegelungsstange 12, die am nächsten zu der angrenzenden Rückwandtür 7 angeordnet ist. Dabei ist der Handgriff 16 zum Öffnen der angrenzenden Verriegelungsstange 12 bei dem dargestellten und insoweit bevorzugten Aufbau 2 oberhalb und nahe bzw. angrenzend an das Türverschlussgehäuse 18 angeordnet. Die Handgriffe 16 der übrigen Verriegelungsstangen 12 können mithin tiefer angeordnet sein als der oberhalb des Türverschlussgehäuses 18 angeordnete Handgriff 16.

In den Fig. 2A-B ist ein unterer Teil der Rückwand 9 des Aufbaus des Nutfahrzeugs im Bereich des Türverschlusssystems 17 vergrößert dargestellt. Dabei ist an der Rückseite der Rückwandtür 8 das Türverschlussgehäuse 18 des Türverschlusssystems 17 vorgesehen, das jeweils wenigstens teilweise einen Elektromotor 19 und im vorliegenden Fall zwei von dem Elektromotor 19 verstellbare Riegelelemente 20 umfasst. Die Riegelelemente 20 können dabei über den Elektromotor 19 von einer Verriegelungsstellung in eine Freigabestellung und zurück verstellt werden. In der Fig. 2A sind die Riegelelemente 20 in der Verriegelungsstellung dargestellt, in der die unteren Enden der Riegelelemente 20 in einer Riegelaufnahme 21 aufgenommen sind. Die Riegelaufnahme 21 ist beim dargestellten und insoweit bevorzugten Aufbau 2 am unteren Querträger 13 des Rückwandrahmens 10 festgelegt, und zwar beispielsweise durch Schrauben oder Schweißen. In der Fig. 2B ist der Aufbau 2 mit den Riegelelementen 20 in einer Freigabestellung dargestellt. In dieser Freigabestellung sind die Riegelelemente 20 aus der Riegelaufnahme 21 nach oben herausgezogen und mithin nicht mehr formschlüssig in der Riegelaufnahme 21 aufgenommen. In dieser Freigabestellung der Riegelelemente 20 ist die Rückwandtür 8 für das Öffnen freigegeben. Dies kann erfolgen, vorausgesetzt auch der Formschluss der Verriegelungsstangen 12 mit dem unteren Querträger 13 und dem oberen Querträger 14 ist aufgehoben worden.

Das Türverschlussgehäuse 18 erstreckt sich bis über den unteren Rand der Rückwandtür 8 hinaus nach unten und überdeckt wenigstens teilweise den unteren Querträger 13 des Rückwandrahmens 10. In diesem Bereich überdeckt das Türverschlussgehäuse 18 auch die Riegelaufnahme 21, die mithin in der Verriegelungsstellung der Riegelelemente 20 nicht manipuliert werden kann, da sie nicht zugänglich ist. Bei dem dargestellten und insoweit bevorzugten Aufbau 2 ist das Türverschlussgehäuse 18 aus Stahlblech mit einer hinreichenden Wandstärke ausgebildet, so dass das Türverschlussgehäuse 18 nicht ohne Weiteres entfernt oder aufgebrochen werden kann. Des Weiteren sitzt das dargestellte und insoweit bevorzugte Türverschlussgehäuse 18 hinten auf der konventionellen Rückwandtür 8 des Aufbaus 2 auf. Es kann mithin bedarfsweise eine konventionelle Rückwandtür 8 verwendet werden, an der rückseitig das Türverschlussgehäuse 18 mit den von dem Türverschlussgehäuse 18 umschlossenen Einbauten angebracht werden kann.

Die Riegelelemente 20 des Türverschlusssystems 17 sind bei dem dargestellten und insoweit bevorzugten Aufbau 2 über eine Verstelleinheit 22 mit dem Elektromotor 19 verbunden. Die Verstelleinheit 22 sorgt angetrieben von dem Elektromotor 19 dafür, dass die Riegelelemente 20 zwischen der Freigabestellung und der Verriegelungsstellung verstellt werden können. Der Elektromotor 19 wird über eine Leitung 23 mit Spannung versorgt. Über diese Leitung 23 oder eine weitere Leitung 23 können auch Signale weitergeleitet werden, die eine Steuerung des Elektromotors 19 erlauben. Es kann, wie bei dem dargestellten und insoweit bevorzugten Aufbau 2 auch eine Steuereinheit 24 und eine Sende- und Empfangseinheit 25 jeweils wenigstens teilweise in das Türverschlussgehäuse 18 integriert sein. So kann das Türverschlusssystem 17 bedarfsweise nur geöffnet werden, wenn dies von einer externen Überwachungseinheit freigegeben wird und/oder wenn sich der Aufbau 2 an einem vorbestimmten Ort befindet, der beispielsweise über eine Ortungseinheit 26 im Aufbau 2 ermittelt werden kann und/oder wenn dem Fahrer der Empfänger der Ladung einen Code mitteilt.

Bei dem dargestellten und insoweit bevorzugten Aufbau 2 ist die Leitung 23 zur Spannungsversorgung über eine Steckverbindung 27 an den Elektromotor 19 bzw. die Steuereinheit 24 angeschlossen. Die Leitung 23 ist zudem aus dem Türverschlussgehäuse 18 und teilweise innerhalb einer Kernlage aus geschäumtem Kunststoff verlegt, und zwar zum Rand der Rückwandtür 8 und/oder zum Rückwandrahmen 10 hin. Von dort kann die Leitung 23 dann bedarfsweise durch die einen geschäumten Kunststoff aufweisende Kernlage einer Seitenwand 6 weiter nach vorne in Bezug auf den Aufbau 2 verlegt sein.

In der Fig. 3 ist ein Querschnitt durch die Rückwandtür 8 im Bereich des Türverschlussgehäuses 18 dargestellt. In dem Türverschlussgehäuse 18 sind bei geschlossener Rückwandtür 8 der Elektromotor 19, die Steuereinheit 24 die Verstelleinheit 22, die Riegelelemente 20 und die Riegelaufnahme 21 aufgenommen. Hinter der äußeren Decklage 28 der Rückwandtür 8 ist bereichsweise eine flächige Verstärkung 29 vorgesehen, die bei dem dargestellten und insoweit bevorzugten Aufbau 2 von außen gesehen unmittelbar hinter der äußeren Decklage 28 vorgesehen ist. Zwischen der äußeren Decklage 28 bzw. der flächigen Verstärkung 29 und der inneren Decklage 30 der Rückwandtür 8 ist eine Kernlage 31 aus einem geschäumten Kunststoff vorgesehen. Zwischen der äußeren Decklage 28 bzw. der flächigen Verstärkung 29 und der inneren Decklage 30 sind Fügemittel 32 in Form von Hülsen vorgesehen, die sich mithin wenigstens im Wesentlichen über die gesamte Dicke der Rückwandtür 8 erstrecken. Die Fügemittel 32 sind aus Kunststoff oder einem faserverstärkten Kunststoff ausgebildet, um keine Kältebrücke zwischen der äußeren Decklage 28 und der inneren Decklage 30 der Rückwandtür 8 zu bilden.

Bei dem dargestellten und insoweit bevorzugten Aufbau 2 ist zum Verbinden des Türverschlussgehäuses 18 mit der Rückwandtür 8 in wenigstens einigen der Fügemittel 32 eine Schraube 33 eingesteckt, deren Schraubenkopf 34 nahe der äußeren Decklage 28 der Rückwandtür 8 vorgesehen ist und die mit dem Türverschlussgehäuse 18 verschraubt ist. Die entsprechende Fügeverbindung 35 ist mithin nicht von außen manipulierbar. Der Innenraum der Fügemittel 32, der nicht durch die Schraube 33 in Anspruch genommen wird, ist bei dem dargestellten und insoweit bevorzugten Aufbau 2 wenigstens im Wesentlichen durch einen geschäumten Kunststoff ausgefüllt, bedarfsweise in Form eines Pfropfens der von dem dem Laderaum zugewandten Ende des Fügemittels 32 wiederholt in das Fügemittel 32 eingeschoben und wieder aus dem Fügemittel 32 herausgezogen werden kann, was das Montieren und Demontieren des Türverschlussgehäuses 18 vereinfacht.

Bei dem dargestellten und insoweit bevorzugten Aufbau 2 ist die Riegelaufnahme 21 fest mit dem unteren Querträger 13 verbunden, der in dem entsprechenden Verbindungsbereich und darüber hinaus eine Querträgerverstärkung 36 aufweist. Die Querträgerverstärkung 36 dient dabei wenigstens auch dazu, die Verbindung zwischen dem unteren Querträger 13 und der Riegelaufnahme 21 zu verstärken, so dass das Türverschlusssystem 17 im geschlossenen Zustand nicht ohne Weiteres aufgehebelt werden kann.

### Bezugszeichenliste

- 1: Nutzfahrzeug
- 2: Aufbau
- 3: Zugmaschine
- 4: Stirnwand
- 5: Dach
- 6: Seitenwand
- 7: Rückwandtür
- 8: Rückwandtür
- 9: Rückwand
- 10: Rückwandrahmen
- 11: Scharnier
- 12: Verriegelungsstange
- 13: unterer Querträger
- 14: oberer Querträger
- 15: Eckrungen
- 16: Handgriffe
- 17: Türverschlusssystem
- 18: Türverschlussgehäuse
- 19: Elektromotor
- 20: Riegelelement
- 21: Riegelaufnahme
- 22: Verstelleinheit
- 23: Leitung
- 24: Steuereinheit
- 25: Sende- und Empfangseinheit
- 26: Ortungseinheit
- 27: Steckverbindung
- 28: äußere Decklage
- 29: Verstärkung
- 30: innere Decklage
- 31: Kernlage
- 32: Fügemittel
- 33: Schraube
- 34: Schraubenkopf

## Patentansprüche

1. Aufbau (2) eines Nutzfahrzeugs (1), insbesondere eines Lastkraftwagens, Anhängers oder Sattelaufliegers, mit einem Rückwandrahmen (10) und einer Rückwandtür (8), wobei die wenigstens eine Rückwandtür (8) in der geschlossenen Stellung in dem Rückwandrahmen (10) gehalten ist, wobei an der Rückseite der Rückwandtür (8) ein Türverschlussgehäuse (18) jeweils wenigstens teilweise umfassend einen Elektromotor (19) und wenigstens einen von dem Elektromotor (19) von einer Verriegelungsstellung in eine Freigabestellung und zurück verstellbares Riegelelement (20) vorgesehen ist, wobei an dem Rückwandrahmen (10) wenigstens eine Riegelaufnahme (21) zur Aufnahme des wenigstens einen Riegelelements (20) in der Verriegelungsstellung vorgesehen ist und wobei das Türverschlussgehäuse (18) von der dem Laderaum zugewandten Seite der Rückwandtür (8) mit der Rückwandtür gefügt ist,
**dadurch gekennzeichnet, dass**
die Fügeverbindung (35) zwischen dem Türverschlussgehäuse (18) und der Rückwandtür wenigstens ein sich wenigstens im Wesentlichen über die gesamte Dicke der Rückwandtür (8) erstreckendes Fügemittel (32) aus Kunststoff oder faserverstärktem Kunststoff aufweist.

2. Aufbau nach Anspruch 1,
**dadurch gekennzeichnet, dass**
der Aufbau (2) als Kofferaufbau ausgebildet ist.

3. Aufbau nach Anspruch 1 oder 2,
**dadurch gekennzeichnet, dass**
die wenigstens eine Riegelaufnahme (21) an der Rückseite des Rückwandrahmens (10) vorgesehen ist.

4. Aufbau nach einem der Ansprüche 1 bis 3,
**dadurch gekennzeichnet, dass**
die wenigstens eine Riegelaufnahme (21) an einem unteren Querträger (13) des Rückwandrahmens (10) vorgesehen ist und dass, vorzugsweise, der untere Querträger (13) dem Ladeboden zugeordnet ist, insbesondere den Ladeboden teilweise trägt.

5. Aufbau nach einem der Ansprüche 1 bis 4,
**dadurch gekennzeichnet, dass**
das Türverschlussgehäuse (18) an einem unteren Rand der Rückwandtür (8) vorgesehen ist und dass, vorzugsweise, das Türverschlussgehäuse (18) über den unteren Rand der Rückwandtür (8) gegenüber der Rückwandtür (8) übersteht.

6. Aufbau nach einem der Ansprüche 1 bis 5,
**dadurch gekennzeichnet, dass**
die wenigstens eine Riegelaufnahme (21) in der geschlossenen Stellung der Rückwandtür (8) wenigstens teilweise in dem Türverschlussgehäuse (18) aufgenommen ist.

7. Aufbau nach einem der Ansprüche 1 bis 6,
**dadurch gekennzeichnet, dass**
das Türverschlussgehäuse (18) von der dem Laderaum zugewandten Seite der Rückwandtür (8) mit der Rückwandtür geschraubt ist.

8. Aufbau nach einem der Ansprüche 1 bis 7,
**dadurch gekennzeichnet, dass**
das wenigstens eine Fügemittel (32) als Hülse ausgebildet ist und dass, vorzugsweise, in der Hülse eine mit dem Türverschlussgehäuse (18) verbundene Schraube (33) vorgesehen ist.

9. Aufbau nach Anspruch 8,
**dadurch gekennzeichnet, dass**
die Schraube (33) in einer Richtung senkrecht zur Rückwandtür (8) über wenigstens 20%, vorzugsweise 40%, insbesondere wenigstens 60 % der Dicke der Rückwandtür (8) von einer dem Laderaum zugeordneten Innenlage der Rückwandtür (8) beabstandet ist und dass, vorzugsweise, die Schraube (33) einen der Außenseite der Rückwandtür (8) zugeordneten Außenlage der Rückwandtür (8) zugeordneten Schraubenkopf (34) aufweist.

10. Aufbau nach Anspruch 9,
**dadurch gekennzeichnet, dass**
das wenigstens eine Fügemittel (32) wenigstens abschnittsweise über seine Längserstreckung senkrecht zur Rückwandtür (8) mit einem Kunststoff, insbesondere einem geschäumten Kunststoff, gefüllt ist und dass, vorzugsweise, das Fügemittel (32) wenigstens im Wesentlichen zwischen dem Schraubenkopf (34) und der Innenlage der Rückwandtür (8) mit Kunststoff, insbesondere einem geschäumten Kunststoff, ausgefüllt ist.

11. Aufbau nach einem der Ansprüche 1 bis 10,
**dadurch gekennzeichnet, dass**
das Türverschlussgehäuse (18) wenigstens im Wesentlichen aus Metall, vorzugsweise aus Stahl, insbesondere aus Edelstahl gefertigt ist.

12. Aufbau nach einem der Ansprüche 1 bis 11,
**dadurch gekennzeichnet, dass**
zwei Rückwandtüren (7,8) jeweils derart in der geschlossenen Stellung vorgesehen sind, dass die eine kein Türverschlussgehäuse (18) aufweisende Rückwandtür (7) von der anderen das Türverschlussgehäuse (18) aufweisende Rückwandtür (8) formschlüssig in der geschlossenen Stellung gehalten wird.

13. Aufbau nach einem der Ansprüche 1 bis 12,
**dadurch gekennzeichnet, dass**
der Elektromotor (19) mit wenigstens einer Leitung (23) zur Spannungsversorgung und/oder zur Ansteuerung des Elektromotors (19) verbunden ist und dass, vorzugsweise, die wenigstens eine Leitung (23) wenigstens teilweise in einer Kernlage (31) der Rückwandtür (8) verläuft und/oder in einer Kernlage einer Seitenwand 6 verläuft.

14. Aufbau nach Anspruch 13,
**dadurch gekennzeichnet, dass**
die Leitung (23) über eine Steckverbindung (27) im Verbindungsbereich zwischen der Rückwandtür (8) und dem Türverschlussgehäuse (18) mit dem Elektromotor (19) verbunden ist und dass, vorzugsweise, die Steckverbindung (27) wenigstens im Wesentlichen in einer Kernlage (31) der Rückwandtür (8) oder wenigstens im Wesentlichen im Türverschlussgehäuse (18) angeordnet ist.

15. Aufbau nach einem der Ansprüche 1 bis 14,
**dadurch gekennzeichnet, dass**
das Türverschlussgehäuse (18) nahe oder angrenzend an eine sich vertikal bis über die gesamte Höhe der Rückwandtür (8) und sowohl oben als unten darüber hinaus erstreckende Verriegelungsstange (12) zum Verriegeln mit dem oberen Querträger (14) und dem unteren Querträger (13) des Rückwandrahmens (10) angeordnet ist und/oder dass das Türverschlussgehäuse (18) nahe oder angrenzend an einen Handgriff (16), insbesondere unterhalb des Handriffs, zum Verriegeln und Entriegeln der Verriegelungsstange (12) mit dem oberen Querträger (14) und dem unteren Querträger (13) des Rückwandrahmens (10) durch Drehen der Verriegelungsstange (12) angeordnet ist.

## Claims

1. Structure (2) of a utility vehicle (1), in particular a truck, trailer or semi-trailer, with a rear wall frame (10) and a rear wall door (8), wherein the at least one rear wall door (8) is held in the closed position in the rear wall frame (10), wherein a door lock housing (18)at least partially comprising, respectively, an electric motor (19) and at least one locking element (20) which can be moved by the electric motor (19) from a locking position into a release position and back is provided on the rear side of the rear wall door (8), wherein at least one locking receiver (21) for receiving the at least one locking element (20) in the locking position is provided on the rear wall frame (10) and wherein the door lock housing (18) is joined to the rear wall door (8) from the side of the rear wall door facing the loading space,
**characterized in that**
the joining connection (35) between the door lock housing (18) and the rear wall door has at least one joining means (32) of plastic or fibre-reinforced plastic extending at least essentially over the entire thickness of the rear wall door (8).

2. Structure according to claim 1,
**characterized in that** the body (2) is formed as a box body.

3. Structure according to claim 1 or 2,
**characterized in that**
the at least one locking receiver (21) is provided on the rear side of the rear wall frame (10).

4. Structure according to one of claims 1 to 3,
**characterized in that**
the at least one locking receiver (21) is provided on a lower cross-member (13) of the rear wall frame (10) and **in that**, preferably, the lower cross-member (13) is associated with the loading floor, in particular partially supports the loading floor.

5. Structure according to one of claims 1 to 4,
**characterized in that**
the door lock housing (18) is provided at a lower edge of the rear wall door (8) and **in that**, preferably, the door lock housing (18) projects beyond the lower edge of the rear wall door (8) with respect to the rear wall door (8).

6. Structure according to one of claims 1 to 5,
**characterized in that**
the at least one locking receiver (21) is at least partially accommodated in the door lock housing (18) in the closed position of the rear wall door (8).

7. Structure according to one of claims 1 to 6,
**characterized in that**
the door lock housing (18) is screwed to the rear wall door from the side of the rear wall door (8) facing the loading space.

8. Structure according to one of claims 1 to 7,
**characterized in that**
the at least one joining means (32) is formed as a sleeve and **in that**, preferably, a screw (33) connected to the door lock housing (18) is provided in the sleeve.

9. Structure according to claim 8,
**characterized in that**
the screw (33) is spaced apart from an inner layer of the rear wall door (8) associated with the loading space, in a direction perpendicular to the rear wall door (8), over at least 20%, preferably 40%, in particular at least 60% of the thickness of the rear wall door (8) and **in that**, preferably, the screw (33) has a screw head (34) associated with the outer layer of the rear wall door (8), associated with the outer side of the rear wall door (8).

10. Structure according to claim 9,
**characterized in that**
the at least one joining means (32) is filled with a plastic, in particular a foamed plastic, at least in sections over its longitudinal extent perpendicular to the rear wall door (8) and **in that**, preferably, the joining means (32) is filled with plastic, in particular a foamed plastic, at least essentially between the screw head (34) and the inner layer of the rear wall door (8).

11. Structure according to one of claims 1 to 10,
**characterized in that**
the door lock housing (18) is made at least essentially of metal, preferably of steel, in particular of stainless steel.

12. Structure according to one of claims 1 to 11,
**characterized in that**
two rear wall doors (7, 8) are respectively provided in the closed position in such a way that the one rear wall door (7) having no door lock housing (18) is positively held in the closed position by the other rear wall door (8) having the door lock housing (18).

13. Structure according to one of claims 1 to 12,
**characterized in that**
the electric motor (19) is connected to at least one line (23) for voltage supply and/or for control of the electric motor (19) and **in that**, preferably, the at least one line (23) runs at least partially in a core layer (31) of the rear wall door (8) and/or runs in a core layer of a side wall (6).

14. Structure according to claim 13,
**characterized in that**
the line (23) is connected to the electric motor (19) via a plug connection (27) in the connection region between the rear wall door (8) and the door lock housing (18) and **in that**, preferably, the plug connection (27) is arranged at least essentially in a core layer (31) of the rear wall door (8) or at least essentially in the door lock housing (18).

15. Structure according to one of claims 1 to 14,
**characterized in that**
the door lock housing (18) is arranged close to or adjacent to a locking rod (12) extending vertically over the entire height of the rear wall door (8) and beyond it both at the top and at the bottom for locking with the upper cross member (14) and the lower cross member (13) of the rear wall frame (10) and/or **in that** the door lock housing (18) is arranged close to or adjacent to a handle (16), in particular below the handle, for locking and unlocking the locking rod (12) with the upper cross member (14) and the lower cross member (13) of the rear wall frame (10) by rotating the locking rod (12).

## Revendications

1. Structure (2) d'un véhicule utilitaire (1), en particulier d'un camion, d'une remorque ou d'une semi-remorque, avec un cadre de paroi arrière (10) et une porte de paroi arrière (8), où la au moins une porte de paroi arrière (8) est maintenue dans la position fermée dans le cadre de paroi arrière (10), où un boîtier de verrouillage de porte (18) comprenant au moins partiellement un moteur électrique (19) et au moins un élément de verrouillage (20) déplaceable par le moteur électrique (19) d'une position de verrouillage à une position de libération et inversement est prévu sur la face arrière de la porte de paroi arrière (8), où au moins un logement de verrouillage (21) est prévu sur le cadre de paroi arrière (10) pour recevoir l'au moins un élément de verrouillage (20) dans la position de verrouillage et où le boîtier de verrouillage de porte (18) est assemblé à la porte de paroi arrière depuis le côté de la porte de paroi arrière (8) faisant face à l'espace de chargement,
**caractérisé en ce**
**que** la liaison d'assemblage (35) entre le boîtier de verrouillage de porte (18) et la porte de paroi arrière a au moins un moyen d'assemblage (32) en matière plastique ou en matière plastique renforcée par des fibres s'étendant au moins essentiellement sur toute l'épaisseur de la porte de paroi arrière (8).

2. Structure selon la revendication 1,
**caractérisé en ce**
**que** la structure (2) est formée comme une structure de coffre.

3. Structure selon la revendication 1 ou 2,
**caractérisé en ce**
**que** le au moins un logement de verrouillage (21) est prévu sur la face arrière du cadre de paroi arrière (10).

4. Structure selon l'une des revendications 1 à 3,
**caractérisé en ce**
**que** le au moins un logement de verrouillage (21) est prévu sur une traverse inférieure (13) du cadre de paroi arrière (10) et que, de préférence, la traverse inférieure (13) est associée au plancher de chargement, en particulier porte partiellement le plancher de chargement.

5. Structure selon l'une des revendications 1 à 4,
**caractérisé en ce**
**que** le boîtier de verrouillage de porte (18) est prévu sur un bord inférieur de la porte de paroi arrière (8) et que, de préférence, le boîtier de verrouillage de porte (18) saillit au-delà du bord inférieur de la porte de paroi arrière (8) par rapport à la porte de paroi arrière (8).

6. Structure selon l'une des revendications 1 à 5,
**caractérisé en ce**
**que** le au moins un logement de verrouillage (21) est au moins partiellement logé dans le boîtier de verrouillage de porte (18) lorsque la porte de paroi arrière (8) est dans la position fermée.

7. Structure selon l'une des revendications 1 à 6,
**caractérisé en ce**
**que** le boîtier de verrouillage de porte (18) est vissé à la porte de paroi arrière (8) depuis le côté de la porte de paroi arrière faisant face à l'espace de chargement.

8. Structure selon l'une des revendications 1 à 7,
**caractérisé en ce**
**que** le au moins un moyen d'assemblage (32) est réalisé sous la forme d'un manchon et que, de préférence, une vis (33) reliée au boîtier de verrouillage de porte (18) est prévue dans le manchon.

9. Structure selon la revendication 8,
**caractérisé en ce**
**que** la vis (33) est espacée, dans une direction perpendiculaire à la porte de paroi arrière (8), d'une couche intérieure de la porte de paroi arrière (8) associée à l'espace de chargement d'au moins 20%, de préférence 40%, en particulier au moins 60% de l'épaisseur de la porte de paroi arrière (8) et que, de préférence, la vis (33) a une tête de vis (34) associée à la couche extérieure de la porte de paroi arrière (8) associée au côté extérieur de la porte de paroi arrière (8).

10. Structure selon la revendication 9,
**caractérisé en ce**
**que** le au moins un moyen d'assemblage (32) est rempli d'une matière plastique, en particulier d'une matière plastique en mousse, au moins par sections sur son extension longitudinale perpendiculairement à la porte de paroi arrière (8) et que, de préférence, le moyen d'assemblage (32) est rempli de matière plastique, en particulier d'une matière plastique en mousse, au moins essentiellement entre la tête de vis (34) et la couche intérieure de la porte de paroi arrière (8).

11. Structure selon l'une des revendications 1 à 10,
**caractérisé en ce**
**que** le boîtier de verrouillage de porte (18) est formé au moins essentiellement en métal, de préférence en acier, en particulier en acier inoxydable.

12. Structure selon l'une des revendications 1 à 11,
**caractérisé en ce que** deux portes de paroi arrière (7, 8) sont respectivement prévues dans la position fermée de telle sorte que l'une des portes de paroi arrière (7) n'ayant pas de boîtier de verrouillage de porte (18) est maintenue par liaison de forme en position fermée par l'autre porte de paroi arrière (8) ayant le boîtier de verrouillage de porte (18).

13. Structure selon l'une des revendications 1 à 12,
**caractérisé en ce**
**que** le moteur électrique (19) est relié à au moins une ligne (23) pour de l'alimentation en tension et/ou pour de la commande du moteur électrique (19) et que, de préférence, la au moins une ligne (23) s'étend au moins partiellement dans une couche centrale (31) de la porte de paroi arrière (8) et/ou s'étend dans une couche centrale d'une paroi latérale (6).

14. Structure selon la revendication 13,
**caractérisé en ce**
**que** le câble (23) est relié au moteur électrique (19) par une connexion enfichable (27) dans la zone de liaison entre la porte de paroi arrière (8) et le boîtier de verrouillage de porte (18) et que, de préférence, la connexion enfichable (27) est disposée au moins essentiellement dans une couche centrale (31) de la porte de paroi arrière (8) ou au moins essentiellement dans le boîtier de verrouillage de porte (18).

15. Structure selon l'une des revendications 1 à 14,
**caractérisé en ce**
**que** le boîtier de verrouillage de porte (18) est disposé à proximité ou de manière adjacente à une tige de verrouillage (12) s'étendant verticalement à travers toute la hauteur de la porte de paroi arrière (8) et au-delà tant en haut qu'en bas, pour une verrouillage avec la traverse supérieure (14) et la traverse inférieure (13) du cadre de paroi arrière (10) et/ou que le boîtier de verrouillage de porte (18) est disposé à proximité ou de manière adjacente à une poignée (16), en particulier sous la poignée, pour verrouiller et déverrouiller la tige de verrouillage (12) avec la traverse supérieure (14) et la traverse inférieure (13) du cadre de paroi arrière (10) en faisant tourner la tige de verrouillage (12).
